# EUROPÄISCHE PATENTSCHRIFT

(11) **EP 0 303 107 B1**
(45) Veröffentlichungstag und Bekanntmachung des Hinweises auf die Patenterteilung: **16.06.1993**
(21) Anmeldenummer: 88112176.8
(22) Anmeldetag: 28.07.1988
(51) Int. Cl.: E06B 9/26, E06B 9/30

(54) **Blendschutzeinrichtung**
Antiglare device
Dispositif protecteur contre la lumière

(30) Priorität: 10.08.1987 AT 2009/87
(43) Veröffentlichungstag der Anmeldung: 15.02.1989
(73) Patentinhaber: Bartenbach, Christian, A-6071 Aldrans (Tirol) (AT)
(72) Erfinder: Bartenbach, Christian, A-6071 Aldrans (Tirol) (AT)
(74) Vertreter: Hofinger, Engelbert, DDr.

(56) Entgegenhaltungen:
- DE-A- 2 830 745
- DE-A- 2 904 505
- FR-A- 2 574 469
- US-A- 2 209 355

## Beschreibung

Die Erfindung betrifft eine Blendschutzeinrichtung für eine in einen Raum führende Lichteintrittsöffnung, insbesondere für ein Fenster, welche zumindest für Teilbereiche des Raumes, beispielsweise den Arbeitsplatz, die von unter einer vorbestimmten Raumhöhe aus wahrnehmbare Leuchtdichte der Lichteintrittsöffnung reduziert, wobei die Blendschutzeinrichtung aus einer aufziehbaren Lamellenjalousie besteht, deren Lamellen über ihre gesamte Länge im Querschnitt konkav nach oben gewölbt sind und wobei die dem Raum zugewandte, obere innere Längskante jeder Lamelle in Betriebsstellung höhenmäßig im Bereich der dem Raum abgewandten, dazu parallelen, oberen äußeren Längskante oder höher als diese liegt (siehe die DE-A-2 830 745).

Die insbesondere am Arbeitsplatz vor allem bei Verwendung von Bildschirmen störenden hohen Fensterleuchtdichten bzw. die daraus resultierenden Blendungen rühren im allgemeinen einerseits von der hohen Himmelsleuchtdichte her, die auch bei verdeckter Sonne auftreten kann, und andererseits von Reflexionen der Himmelsstrahlung, zu der natürlich auch das direkte Sonnenlicht zählt, an anderen Gebäuden oder am beispielsweise schneebedeckten Boden. Jedenfalls ist das in der Praxis auf eine Fensteröffnung auftreffende Licht diffus (d.h. es trifft von allen möglichen Richtungen auf), wobei klarerweise aus bestimmten Richtungen (etwa der Sonne oder der einer weißen Wand gegenüber) höhere Leuchtdichten zu erwarten sind als aus anderen.

Zugezogene Vorhänge und übliche Lamellenstores mit geschlossenen Lamellen bringen zwar eine zufriedenstellende Reduzierung der Fensterleuchtdichte; dies jedoch nur auf Kosten einer wesentlichen Reduzierung der in den Raum eintretenden Lichtmenge, sodaß oft auch am Tag künstliche Beleuchtungen nötig sind.

Gute Blendschutzeinrichtungen zeichnen sich dadurch aus, daß sie einerseits unterhalb eines Grenzwinkels, im allgemeinen der Horizontalen, nur wenig Licht in den Raum eintreten lassen und damit Blendungen etwa am Arbeitsplatz verhindern (Abblendbedingung), anderseits aber möglichst viel Lichtmenge durchlassen, um am Tag ohne künstliche Beleuchtungen auszukommen. Beispielsweise ist ein prismatisches, ähnlich einer Fresnellinse strukturiertes Acrylglas bekannt, welches fix hinter einer Fensterglasscheibe montiert ist. Der Hauptnachteil einer solchen Blendschutzeinrichtung besteht darin, daß sie nicht einfach entfernt werden kann, wenn sie nicht benötigt wird, z.B. wenn es draußen schon dunkel ist. Damit ist nie eine Sicht nach außen möglich. Außerdem ist die Reinigung des eigentlichen Fensterglases erschwert. Praktisch dieselben Nachteile weist ein anderer bekannter Blendschutz auf, der aus körperhaften Lamellenprofilen aus Aluminium besteht, an denen das auftreffende Licht gezielt reflektiert wird. Die Lamellenprofile sind zwar aufziehbar. Aufgrund ihrer großen Dicke, nämlich der Hälfte des freien Zwischenraums zwischen den Lamellen, hat man im zusammengeschobenen Zustand immer noch ein Paket, das die halbe Fensterhöhe einnimmt und das im aufgezogenen Zustand völlig lichtundurchlässig ist.

Aufgabe der Erfindung ist es, eine verbesserte Blendschutzeinrichtung der eingangs genannten Gattung zu schaffen, die bei Einhaltung der Abblendbedingungen für bestimmte Raumbereiche insgesamt eine hohe Lichtmenge in den Raum bringt und die, falls kein Blendschutz erforderlich ist, rasch und einfach in eine Stellung bringbar ist, in der sie zumindest einen Großteil der Lichteintrittsöffnung freigibt. Weiters soll der Blendschutz in der Betriebsstellung vom Raum aus, insbesondere auch vom abgeblendeten Raumbereich (Arbeitsplatz) aus, einen hellen, optisch ansprechenden Eindruck erwecken.

Erfindungsgemäß wird dies durch die Merkmale des Patentanspruches 1 gelöst.

Wie die bisher üblichen im allgemeinen verschwenkbaren Verdunklungsjalousien ist die erfindungsgemäße Jalousie je nach Bedarf beispielsweise über Aufzugschnüre rasch und einfach heb- und senkbar. Unter Lamellen werden im Rahmen der vorliegenden Erfindung die eigentlichen dünnen langgestreckten blattförmigen Lamellen verstanden, deren Ober- und Unterseiten im wesentlichen äquidistant und gleich profiliert sind. Bei solchen Lamellen ist das hochgefahrene Lamellenpaket nur relativ klein und kann in einem üblichen Jalousiekasten verschwinden.

Es ist zwar bereits bekannt, Lamellen zu verspiegeln. jedoch dienen diese Lamellenanordnungen nicht als Blendschutz, sondern dazu, aus einem relativ eng begrenzten Winkelbereich auftreffende, parallele Sonnenstrahlen weit nach hinten in Räume zu bringen. Zu diesem Zweck sind die Lamellen nach innen, zum Raum hin abfallend gestellt und weisen den bei verschwenkbaren normalen Lamellenjalousien im gesenkten Zustand relativ großen Lamellenabstand auf. Als Blendschutz sind solche Lamellenanordnungen nicht geeignet, da sie nur für einen relativ eng begrenzten Einfallswinkelbereich, nämlich den der direkten Sonnenstrahlen, ausgelegt sind.

Etwas flachere Lichtstrahlen können z. B. ohne Reflexion zwischen den Lamellen hindurch eintreten und blenden gerade jene unteren Raumbereiche, die üblicherweise als Arbeitsplätze verwendet sind. Auch die US-A-2 209 355 und die FR-A-25 74 469 zeigen verspiegelte, konkav nach oben gewölbte Lamellen. Wegen des großen Lamellenabstandes und der ebenfalls reflektierenden Lamellenunterseiten, können auch hier Lichtstrahlen direkt oder nach Reflexion an der Lamellenunterseite steil nach unten in den Raum eintreten und zu Blendungen führen, was durch eine Blendschutzeinrichtung der erfindungsgemäßen Gattung gerade vermieden werden soll.

Durch das erfindungsgemäße Merkmal, daß die dem Raum zugewandte obere innere Längskante jeder Lamelle höhenmäßig im Bereich der dem Raum abgewandten, dazu parallelen, oberen äußeren Längskante oder höher als diese liegt, erreicht man durch eine geeignete Wahl des Lamellenabstandes, daß zwischen den Lamellen ohne Reflexion in den Raum eintretendes Licht jedenfalls in etwa horizontal oder schräg nach oben eintritt und somit bei üblichen Fenstern zu keiner Blendung von Arbeitsplätzen im Raum führt. Der winkelmäßig am tiefsten nach unten durch den Blendschutz eintretende direkte Lichtstrahl verläuft im allgemeinen tangential an die außen und innen nach oben gekrümmte Unterseite einer Lamelle und tritt an der inneren Oberkante der darunterliegenden Lamelle vorbei in den Raum ein. Ein solcher Lichtstrahl definiert einen Grenzwinkel zur Horizontalen, unter dem jedenfalls keine direkten (ohne Reflexion am Blendschutz) von außen durch die Lichteintrittsöffnung und den Blendschutz eintreten. Dieser Grenzwinkel läßt sich z. B. erhöhen (d. h. die direkten Lichtstrahlen treten weniger steil nach unten in den Raum ein), indem der Lamellenabstand verringert wird. Allerdings bringt eine Verringerung des Lamellenabstandes auch Probleme mit sich: Durch unweigerliche Mehrfachreflexionen zwischen je zwei vorzugsweise jeweils oben und unten verspiegelten Lamellen verringert sich die insgesamt durch den Blendschutz eintretende Lichtmenge. Außerdem sind bei verringertem Lamellenabstand mehr Lamellen nötig, was einerseits die Kosten erhöht und andererseits zu unerwünscht hohen Lamellenpaketen führt, wenn die Lamellenjalousie aufgezogen ist.

Bei den im allgemeinen auch unten reflektierenden Lamellen besteht, wenn sie einen relativ großen Lamellenabstand aufweisen, die Gefahr einer Blendung durch Lichtstrahlen, die vom Boden im Freien her (z. B. bei Schnee) durch einmalige Reflexion an der Lamellenunterseite auf den an sich abzublendenden Arbeitsplatz gelangen. Um dies zu vermeiden, ist es prinzipiell möglich, die Lamellenunterseiten in an sich bekannter Weise zu schwärzen. Dies ist jedoch notwendigerweise mit einem größeren Lichtverlust verbunden. Außerdem erschiene ein solcher "geschwärzter" Blendschutz vom Arbeitsplatz aus dunkel, was ebenso unerwünscht ist, wie das Verschlucken von sonstigem Raumlicht durch solche geschwärzten Lamellenunterseiten.

Die DE-A-2830745 zeigt beim Ausführungsbeispiel der Fig. 3.1 übereinanderliegende Lamellen mit reflektierenden Oberseiten und schwarzen Unterseiten, wobei die Lamellen zum Raum hin ansteigen. Zweck dieser Lamellenanordnung ist es, Sonnenlicht auf einen vor der Fassade angeordneten Wärmeempfänger zu richten. Ein Teil des Sonnenlichts gelangt auch auf die schwarze Lamellenunterseite und wird dort absorbiert. Eine gezielte Lichtumlenkung in den Raum hinein, wie sie für gattungsgemäße Blendschutzeinrichtungen typisch ist, findet nicht statt. Bei den übrigen Ausführungsbeispielen liegt die schwarze Lamellenseite zum Zwecke der Wärmeenergiegewinnung oben, sodaß von den Lamellen praktisch überhaupt kein Licht in den Raum reflektiert wird.

Die erfindungsgemäß vorgesehenen retroreflektierenden (unter "retroreflektierend" wird dabei eine Oberfläche verstanden, die bevorzugt in die Einfallsrichtung zurückreflektiert, während "verspiegelt" eine übliche gerichtete Reflexion nach dem bekannten Reflexionsgesetz bedeutet) raumseitigen Bereiche der Lamellenunterseiten erlauben ebenfalls die Einhaltung der Abblendbedingung, weisen aber zusätzlich den Vorteil auf, daß vom Raum diffus auf sie auftreffendes Licht nicht verschluckt, sondern leicht zerstreut in den Raum zurückgeworfen wird. Gleichzeitig erwecken die retroreflektierenden Lamellenunterseiten vom Arbeitsplatz aus einen nicht blendenden und dennoch hellen, optisch ansprechenden Eindruck. Wie bereits erwähnt, reflektieren retroreflektierende Flächen den einfallenden Lichtstrahl bevorzugt in diese Einfallsrichtung zurück, d. h. diese Rückreflexion ist nicht vollständig exakt. Vielmehr wird das reflektierte Licht mit typischerweise ein paar Grad Streuwinkel um die Einfallsrichtung zurückgeworfen. Damit kann es auch durch etwaige Lichtquellen im Raum zu keinen Blendungen über den Blendschutz kommen. Anders als bei geschwärzten Lamellenunterseiten bringt man mit retroreflektierenden Lamellenunterseiten außerdem noch einen zwischen den Lamellen vorhandenen Streulichtanteil in den Raum, was einen Gewinn an insgesamt in den Raum gebrachter Lichtmenge darstellt. Retroreflektierende Schichten sind beispielsweise aufspritzbar oder aber als Folien, wie sie bereits für Verkehrsschilder in Verwendung stehen, aufklebbar. Zur Abblendung von Bodenstrahlung reicht es im allgemeinen aus, wenn sich der retroreflektierende Bereich jeweils an der Unterseite der Lamelle von der unteren inneren Längskante zum Bereich der am tiefsten liegenden Stelle der Lamelle erstreckt. Aus herstellungstechnischen Gründen kann es allerdings von Vorteil sein, wenn sich der retroreflektierende Bereich über die gesamte Lamellenunterseite erstreckt.

Trotz der Erfüllung der Abblendbedingungen soll die durch den Blendschutz eintretende Lichtmenge des von außen diffus auffallenden Lichtes möglichst wenig reduziert werden, also über möglichst wenige Reflexionen, günstigerweise nur eine in den Raum gelangen. Dies läßt sich zumindest für die im wesentlichen von oben kommende Himmelsstrahlung gemäß einem bevorzugten Merkmal der Erfindung dadurch erreichen, daß zumindest ein Teil der Lamellen - im Querschnitt gesehen - im wesentlichen elliptisch profiliert ist, wobei ein Brennpunkt des Ellipsenteiles jeweils im Bereich der äußeren Längskante der darüberliegenden Lamelle, vorzugsweise auf dieser Längskante liegt und der zweite Brennpunkt im Bereich der inneren Längskante der darüber liegenden Lamelle liegt. Durch den äußeren Brennpunkt bzw. im darunterliegenden Zwischenraum auf die Oberseite einer Lamelle auftretenden Lichtstrahlen treten nach nur einmaliger Reflexion durch den zweiten Brennpunkt bzw. darunter unter Einhaltung der Abblendbedingung in den Raum ein, bis auf jenen Anteil der Lichtstrahlen, die nach der Reflexion an der Oberseite einer Lamelle noch auf die Unterseite der darüberliegenden Lamelle gelangen. Liegt der zweite Brennpunkt genau bei der inneren Längskante, so ist dieser letztgenannte Anteil der Lichtstrahlen sehr gering. Falls der zweite Brennpunkt zwar im Bereich der inneren Längskante liegt, jedoch nicht mit diesem zusammenfällt, treten unter Umständen doch einige Lichtstrahlen nach Reflexion an der Lamellenoberseite und darauffolgender zweiter Reflexion an der Unterseite der darüberliegenden Lamelle vom Blendschutz zum an sich abzublendenden Arbeitsplatz hin aus. Um dies zu vermeiden, kann die Lamellenunterseite an den entsprechenden Stellen geschwärzt werden oder, was hinsichtlich Lichtausbeute und optischem Eindruck des Blendschutzes wesentlich günstiger ist, retroreflektierend ausgebildet sein.

Eine bevorzugte Ausführungsform, bei der die Hauptachse des Ellipsenteiles zum abzublendenden Raum hin gegenüber der Horizontalen mit einem Anstiegwinkel ansteigt, erlaubt größere Lamellenabstände. Durch Verlängerung der nach oben gekrümmten Lamellen zum Raum hin, wobei eine die innere obere Längskante einer Lamelle enthaltende Horizontalebene gerade eine Tangentialebene an die Unterseite der darüberliegenden Lamelle bildet, kann auf einfache Weise erreicht werden, daß direkte Lichtstrahlen nur einen Winkel über der Horizontalen durch den Blendschutz durchtreten können.

Durch ein weiteres bevorzugtes Merkmal der Erfindung, daß nämlich zumindest ein Teil der elliptisch profilierten Lamellen im zwischen äußerer Längskante und der tiefsten Stelle der Lamelle liegenden Bereich gegenüber der elliptischen Querschnittsform leicht angehoben ist, kann die Lichtausbeute, d.h. die gesamte durchtretende Lichtmenge optimiert werden, indem man berücksichtigt, daß die einfallende Strahlung im allgemeinen doch großteils von oben kommt. Das optimale Ausmaß der genannten Anhebung läßt sich z.B. rechnerisch ermitteln, wobei die Koeffizienten und Exponenten eines Polynomansatzes für die Lamellenform in diesem Bereich optimiert werden.

Gemäß einer bevorzugten Ausführungsform der Erfindung ist daher vorgesehen, daß die die beiden oberen Längskanten einer Lamelle enthaltende Ebene mit über 10°, vorzugsweise mit etwa 20° zum Raum hin ansteigt.

Eine derartige Lamellenanordnung erlaubt günstigerweise größere Lamellenabstände und höhere Lichtausbeute bei gleichem Grenzwinkel für direkt eintretende Lichtstrahlen. Es ist klar, daß durch die Abblendung umgekehrt die Sicht vom Arbeitsplatz aus nach außen durch den Blendschutz behindert bzw. gar nicht möglich ist. Bei der zuletzt genannten bevorzugten Anordnung mit nach innen schräg oben gestellten Lamellen, die einen vergrößerten Lamellenabstand erlauben, ist aber vorteilhafterweise ein Hinaussehen (nach unten) durch den Blendschutz möglich, wenn man an die Lichteintrittsöffnung herangeht.

Um auch bei hohen Fensterflächen einen optimalen Blendschutz zu haben, sieht ein bevorzugtes Merkmal der Erfindung vor, daß der Strahlungsgrenzwinkel zur Horizontalen, unterhalb dem bei diffuser Einstrahlung auf die Außenseite des Blendschutzes kaum Licht vom Blendschutz in den Raum eintritt, für verschiedene Höhenbereiche der Lamellenjalousie verschieden ist. Dies kann durch eine Lamellenjalousie mit mindestens zwei übereinanderliegenden Bereichen erreicht werden, die unterschiedliche Lamellenstellungen - und/oder -formen aufweisen.

Die Erfindung wird nachstehend anhand von Ausführungsbeispielen durch die Zeichnung näher erläutert.

Es zeigen die Fig. 1 einen Raum mit einem vor Blendungen durch ein Fenster zu schützenden Arbeitsplatz, wobei eine von vielen möglichen Anordnungen der erfindungsgemäßen Blendschutzeinrichtung schematisch gezeigt ist, die Fig. 2 eine schematische Darstellung eines Ausführungsbeispiels der erfindungsgemäßen Blendschutzeinrichtung, die Fig. 3 einen schematischen Querschnitt durch zwei Lamellen eines weiteren Ausführungsbeispiels, die Fig. 4 das mit einer mit Lamellen der Fig. 3 ausgestatteten Blendschutzeinrichtung erzielte Ausblendverhalten (Transmission bei diffuser Einstrahlung in Abhängigkeit von dem zur Horizontalen gemessenen Eintrittswinkel in den Raum), die Fig. 5 dieselbe Darstellung wie Fig. 3 für ein anderes Ausführungsbeispiel, die Fig. 6 das zugehörige Ausblendverhalten und die Fig. 7 die geometrischen Verhältnisse bei der Blendschutzeinrichtung gemäß Fig. 5 und 6.

In Fig. 1 ist ein in einem Teilbereich des Raumes 1 angeordneter Arbeitsplatz 2 gezeigt. Über eine als Fenster 3 ausgebildete Lichteintrittöffnung gelangt diffuses Licht von außen in den Raum 1. Der innerhalb des Fensters 3 angeordnete Blendschutz 4 verhindert, daß die vom Arbeitsplatz aus wahrnehmbare Leuchtdichte des Fensters zu hoch ist und damit Blendungen hervorruft. Der Blendschutzbereich 4a lenkt dabei von außen diffus auftreffendes Licht in einen im wesentlichen über dem horizontalen Grenzstrahl h liegenden Winkelbereich, während der untere Blendschutzbereich sogar im wesentlichen Lichtstrahlen eintreten läßt, die über dem unteren Strahlungsgrenzwinkel α liegen. Ein typischer Lichtstrahlenverlauf ist mit l bezeichnet.

Erfindungsgemäß besteht der Blendschutz aus einer in Fig. 2 näher dargestellten Lamellenjalousie 4, deren Lamellen 5 über ihre gesamte Länge konkav nach oben gewölbt sind und zumindest teilweise verspiegelt sind. Außerdem liegt die dem Raum 1 zugewandte innere Längskante 5a gleich hoch (vgl. Fig. 2 und 3) oder höher (vgl. Fig. 5 und 7) als die äußere Längskante 5b. Ist kein Blendschutz nötig, so kann die Jalousie in die in Fig. 2 mit 4' bezeichnete Stellung hochgezogen werden.

In Fig. 3 sind zwei Lamellen 5 eines Ausführungsbeispiels schematisch im Querschnitt dargestellt. Die Lamellenbreite beträgt im konkret vorliegenden Fall 80 mm und der Lamellenabstand 11 mm. Die äußere Längskante 5b liegt gleich hoch wie die innere Längskante 5a. Der am tiefsten unter der Horizontalen ohne Reflexion eintretende direkte Lichtstrahl l₁ schließt einen nur kleinen negativen Winkel β mit der Horizontalen X ein. Die Lamellen sind - im Querschnitt gesehen - Teile von Ellipsen der Brennpunkte F₁, F₂ auf den Längskanten 5a,b der jeweils darüberliegenden Lamelle. Damit treten nahezu alle von außen auf die Lamellenoberseite auftreffenden Strahlen mit nur einer Reflexion unter Einhaltung der Abblendbedingung in den Raum 1 ein.

Das Ausblendverhalten eines Blendschutzes mit Lamellen 5, wie sie in Fig. 3 gezeigt sind, ist in Fig. 4 als Funktion des Eintrittwinkels in den Raum gezeigt, wobei eine diffuse Beleuchtung von außen vorliegt. Unter der Horizontalen ( y = 0) liegt praktisch keine Strahlung vor. Ist die Unterseite der Lamellen hochglanz-verspiegelt, so ergeben sich die durch bloße Kreuze angedeuteten Werte. Durch Aufkleben einer retroreflektierenden Folie 6 auf die Lamellenunterseiten (nur bei der oberen Lamelle in Fig. 3 dargestellt) kann man die Leuchtdichte in Richtungen unter der Horizontalen noch weiter verringern (vgl. eingekreiste Kreuze in Fig. 4) ohne die Lichtmenge im oberen Bereich (positive y) wesentlich zu verändern.

Beim Ausführungsbeispiel gemäß den Fig. 5,6 und 7 sind die Lamellen 5 ebenfalls elliptisch gekrümmt, jedoch liegen die Brennpunkte F₁, F₂ auf einer unter β = 20° nach oben ansteigenden Geraden g und die die beiden oberen Längskanten 5a, 5b einer Lamelle enthaltende Ebene ε steigt ebenfalls zum Raum 1 hin an. Der am tiefsten direkt in den Raum 1 eintretende Lichtstrahl ist mit l₁ bezeichnet und liegt horizontal.

Der Lamellenabstand d ist wesentlich größer als beim Ausführungsbeispiel gemäß Fig. 3 oder 4, was Material spart und beim Aufziehen kleinere Lamellenpakete verursacht. Außerdem kann man bei den Lamellen nach Fig. 5 oder 7 beim Herangehen an die Jalousie nach unten ins Freie blicken.

Der innere Brennpunkt F₂ liegt jeweils nicht ganz bei der inneren Längskante 5a der darüberliegenden Längskante 5a sondern noch weiter darüber (Fig. 7). Dies hat zur Folge, daß z.B. Brennstrahlen, wie beispielsweise l₂, nach einer Reflexion nicht austreten, sondern auf die Unterseite der darüberliegenden Lamelle gelangen und von dort auf den an sich abzublendenden Arbeitsplatz. Dies gilt falls die Unterseiten der Lamellen verspiegelt sind und äußert sich in Fig. 6 (bloße Kreuze) darin, daß die Transmission auch in Richtungen unter der Horizontalen (negative y) doch recht bedeutend ist. Abhilfe schafft hier eine retroreflektierende Schicht oder Folie 6, die, wie es in Fig. 5 für eine Lamelle 5 gezeigt ist, auf allen Lamellenunterseiten angeordnet ist. Ohne die Verhältnisse für positive y wesentlich zu verändern, erzielt man eine nahezu vollständige Ausblendung für Winkel unter der Horizontalen (eingekreiste Kreuze sind Werte mit retroreflektierender Schicht). Die retroreflektierende Folie 6 erstreckt sich jeweils bis zum tiefsten Punkt P einer Lamelle 5.

Um die Lichtausbeute zu optimieren, ist die Lamelle im Bereich A gegenüber der Ellipse (strichliert) gemäß einem Polynom der Gestalt ${\text{ax}}^{\text{b}} \text{+c}$ leicht angehoben, wobei die Koeffizienten a, c und der Exponent b auf einem Computer rechnerisch optimiert werden.

Prinzipiell könnten die Lamellen zur Veränderung der Lichtverteilung wie herkömmliche Verdunklungslamellen verschwenkt werden. Dies geht jedoch sicherlich auf Kosten der Lichtausbeute und der sonstigen optischen Eigenschaften. Vorzugsweise behalten die Lamellen also immer ein und dieselbe optimierte Stellung bei. Durch teilweises Aufziehen der Lamellenjalousie kann jedoch das Ausblendverhalten auf einfache Weise verändert werden und beispielsweise Tageszeit- und Witterungssituationen angepaßt werden.

## Patentansprüche

1. Blendschutzeinrichtung für eine in einen Raum führende Lichteintrittsöffnung, insbesondere für ein Fenster, welche zumindest für Teilbereiche des Raumes, beispielsweise den Arbeitsplatz, die von unter einer vorbestimmten Raumhöhe aus wahrnehmbare Leuchtdichte der Lichteintrittsöffnung reduziert, wobei die Blendschutzeinrichtung aus einer aufziehbaren Lamellenjalousie (4) besteht, deren Lamellen (5) über ihre gesamte Länge im Querschnitt konkav nach oben gewölbt sind und wobei die dem Raum (1) zugewandte, obere innere Längskante (5a) jeder Lamelle (5) in Betriebsstellung höhenmäßig im Bereich der dem Raum (1) abgewandten, dazu parallelen, oberen äußeren Längskante (5b) oder höher als diese liegt, dadurch gekennzeichnet, daß die Lamellen (5) zumindest auf ihren Oberseiten verspiegelt sind, daß die Unterseiten der Lamellen (5) zumindest in einem raumseitig liegenden Bereich retroreflektierend sind, und daß der Abstand und die Lage der Lamellen so gewählt ist, daß das von außen aus verschiedenen Richtungen auf die Lichteintrittsöffnung auffallende Licht durch die Blendschutzeinrichtung zum Großteil in einen im wesentlichen oberhalb der Horizontalen liegenden Winkelbereich gelangt.

2. Blendschutzeinrichtung nach Anspruch 1, dadurch gekennzeichnet, daß auf den Unterseiten der Lamellen (5) eine retroreflektierende Folie (6) aufgeklebt ist.

3. Blendschutzeinrichtung nach Anspruch 1 oder 2, dadurch gekennzeichnet, daß die Lamellen (5) bis auf die retroreflektierenden Bereiche verspiegelt sind.

4. Blendschutzeinrichtung nach einem der Ansprüche 1 bis 3, dadurch gekennzeichnet, daß die Lamellen in einer unverschwenkbaren, fixen Lage aufgehängt sind, die sie bei herabgelassener Lamellenjalousie einnehmen, wobei die die beiden oberen Längskanten (5a, 5b) einer Lamelle (5) enthaltene Ebene (ε) vorzugsweise mit über 10°, insbesondere mit etwa 20° zum Raum (1) hin ansteigt.

5. Blendschutzeinrichtung nach Anspruch 4, dadurch gekennzeichnet, daß sich der retroreflektierende Bereich (6) jeweils an der Unterseite der Lamelle (5) von der dem Raum zugewandten und an die Unterseite angrenzenden, unteren inneren Längskante zum Bereich der am tiefsten liegenden Stelle (P) der Lamelle (5) erstreckt.

6. Blendschutzeinrichtung nach einem der Ansprüche 1 - 6, dadurch gekennzeichnet, daß zumindest ein Teil der Lamellen (5) - im Querschnitt gesehen - im wesentlichen elliptisch profiliert ist, wobei ein Brennpunkt (F₁) des Ellipsenteiles jeweils im Bereich der äußeren Längskante (5b) der darüberliegenden Lamelle, vorzugsweise auf dieser Längskante (5b) liegt und der zweite Brennpunkt (F₂) im Bereich der innere Längskante (5a) der darüber liegenden Lamelle liegt.

7. Blendschutzeinrichtung nach Anspruch 6, dadurch gekennzeichnet, daß die Hauptsache (g) des Ellipsenteiles zum abzublendenden Raum (1) hin gegenüber der Horizontalen (x) mit einem Anstiegswinkel (β) ansteigt.

8. Blendschutzeinrichtung nach Anspruch 7 oder 8, dadurch gekennzeichnet, daß sich jede Lamelle (5) so weit zum Innenraum (1) hin erstreckt, daß eine die innere obere Längskante (5a) einer Lamelle (5) enthaltende Horizontalebene gerade eine Tangentialebene an die Unterseite der darüberliegenden Lamelle (5) bildet.

9. Blendschutzeinrichtung nach Anspruch 4 und einem der Ansprüche 6 bis 8, dadurch gekennzeichnet, daß zumindest ein Teil der elliptisch profilierten Lamellen im zwischen äußerer Längskante (5b) und der tiefsten Stelle (P) der Lamelle (5) liegenden Bereich gegenüber der elliptischen Querschnittsform leicht angehoben ist.

10. Blendschutzeinrichtung nach einem der Ansprüche 1 bis 9, dadurch gekennzeichnet, daß die Lamellenjalousie (4) in mindestens zwei übereinanderliegende Bereiche (4a,4b) mit unterschiedlichen Lamellenstellungen und/oder -formen eingeteilt sind, deren Strahlungsgrenzwinkel (α) verschieden ist.

## Claims

1. An anti-glare arrangement for a light admission opening which leads into a room, in particular for a window, which at least for parts of the room, for example the place of work, reduces the brightness of the light admission opening, which is perceptible from below a predetermined level in the room, wherein the anti-glare arrangement comprises a slat-type venetian blind (4) which can be pulled up and the slats (5) of which are curved concavely upwardly in cross-section over their entire length, and wherein the upper inner longitudinal edge (5a) of each slat (5), which edge is towards the room (1), is disposed in the operative position in terms of height in the region of the upper outer longitudinal edge (5b) which is away from the room (1) and which is parallel to the inner edge, or is higher than said outer longitudinal edge, characterised in that the slats (5) are mirrored at least on their top sides, that the undersides of the slats (5) are retro-reflecting at least in a region which is towards the room, and that the spacing and the position of the slats is so selected that the light which is incident on the light admission opening from different directions from the exterior passes through the anti-glare arrangement for the most part into an angular region which lies substantially above the horizontal.

2. An anti-glare arrangement according to claim 1 characterised in that a retro-reflecting foil (6) is stuck on to the bottom sides of the slats (5).

3. An anti-glare arrangement according to claim 1 or claim 2 characterised in that the slats (5) are mirrored except for the retro-reflecting regions.

4. An anti-glare arrangement according to one of claims 1 to 3 characterised in that the slats are suspended in a non-pivotable fixed position which they assume when the slat venetian blind is let down, wherein the plane (ε) containing the two upper longitudinal edges (5a, 5b) of a slat (5) rises towards the room (1) preferably at over 10°, in particular at about 20°.

5. An anti-glare arrangement according to claim 4 characterised in that the retro-reflecting region (6) extends in each case at the underside of the slat (5) from the lower inner longitudinal edge which is towards the room and which adjoins the underside, to the region of the lowest point (P) of the slat (5).

6. An anti-glare arrangement according to one of claims 1 to 5 characterised in that at least a part of the slats (5) as viewed in cross-section is of a substantially elliptical profile, wherein a focal point (F₁) of the elliptical part is disposed in each case in the region of the outer longitudinal edge (5b) of the slat disposed thereabove, preferably on said longitudinal edge (5b), and the second focal point (F₂) lies in the region of the inner longitudinal edge (5a) of the slat disposed thereabove.

7. An anti-glare arrangement according to claim 6 characterised in that the major axis (g) of the elliptical part rises at an upward angle (β) relative to the horizontal (x) towards the room (1) in which the level of glare is to be reduced.

8. An anti-glare arrangement according to claim 7 or claim 8 characterised in that each slat (5) extends towards the room (1) to such an extent that a horizontal plane containing the inner upper longitudinal edge (5a) of a slat (5) just forms a tangential plane to the bottom side of the slat (5) disposed thereabove.

9. An anti-glare arrangement according to claim 4 and one of claims 6 to 8 characterised in that at least a part of the elliptically profiled slats is slightly raised relative to the elliptical cross-sectional shape in the region between the outer longitudinal edge (5b) and the lowest point (P) of the slat (5).

10. An anti-glare arrangement according to one of claims 1 to 9 characterised in that the slat-type venetian blind (4) is divided into at least two superposed regions (4a, 4b) with different slat positions and/or shapes, the radiation critical angles (α) of which are different.

## Revendications

1. Dispositif anti-éblouissement pour une baie donnant dans une pièce, notamment pour une fenêtre, qui réduit, au moins pour des zones partielles de la pièce, par example pour le poste de travail, la luminance de ladite baie qui est perceptible au-dessous d'une hauteur de pièce prédéfinie, étant précisé que le dispositif anti-éblouissement se compose d'une jalousie à lamelles (4) apte à être relevée, dont les lamelles (5) sont concaves vers le haut sur toute leur longueur, en section transversale, et qu'en position de fonctionnement, le bord longitudinal intérieur supérieur (5a) de chaque lamelle (5) tourné vers la pièce (1) se trouve dans la même zone, en hauteur, ou plus haut que le bord longitudinal extérieur supérieur (5b) opposé à la pièce (1) et parallèle au premier (5a), caractérisé en ce que les lamelles (5) sont réfléchissantes au moins sur leur face supérieure, en ce que les faces inférieures des lamelles (5) sont rétroréfléchissantes au moins dans une zone située côté pièce, et en ce que l'écartement et la position des lamelles sont choisis pour que le lumière arrivant de l'extérieur, de différentes directions, sur la baie parvienne en grande partie, à travers le dispositif anti-éblouissement, dans une zone angulaire située sensiblement au-dessus de l'horizontale.

2. Dispositif anti-éblouissement selon la revendication 1, caractérisé en ce qu'une feuille rétroréfléchissante (6) est collée sur les faces inférieures des lamelles (5).

3. Dispositif anti-éblouissement selon la revendication 1 ou 2, caractérisé en ce que les lamelles (5) sont réfléchissantes jusqu'aux zones rétroréfléchissantes.

4. Dispositif anti-éblouissement selon l'une des revendications 1 a 3, caractérisé en ce que les lamelles sont suspendues dans une position fixe ne pouvant pas pivoter qu'elles adoptent quand la jalousie à lamelles est baissés étant précisé que le plan (ε) contenant les deux bords longitudinaux supérieurs (5a, 5b) d'une lamelle (5) monte de préférence à plus de 10°, notamment à environ 20°, en direction de la pièce (1).

5. Dispositif anti-éblouissement selon la revendication 4, caractérisé en ce que la zone rétroréfléchissante (6) s'étend, au niveau de la face inférieure de la lamelle (5), du bord longitudinal intérieur inférieur tourné vers la pièce et voisin de la face inférieure, jusqu'à la zone du point le plus pas (P) de la lamelle (5).

6. Dispositif anti-éblouissement selon l'une des revendications 1 à 6, caractérisé en ce qu'une partie au moins des lamelles (5) - vues en section - ont un profil sensiblement elliptique, étant précise qu'un foyer (F₁) de la partie elliptique se trouve dans la zone du bord longitudinal extérieur (5b) de la lamelle supérieure, de préférence sur ce bord longitudinal (5b), tandis que le second foyer (F₂) se trouve dans la zone du bord longitudinal intérieur (5a) de la lamelle supérieure.

7. Dispositif anti-éblouissement selon la revendication 6, caractérisé en ce que l'axe principal (g) de la partie elliptique monte par rapport à l'horizontale (x) en direction de la pièce (1) à protéger de la lumière, suivant un angle de montée (β).

8. Dispositif anti-éblouissement selon la revendication 7 ou 8, caractérisé en ce que chaque lamelle (5) s'étend suffisamment loin vers la pièce intérieure (1) pour qu'un plan horizontal contenant le bord longitudinal supérieur intérieur (5a) d'une lamelle (5) définisse exactement un plan tangentiel avec la face inférieure de la lamelle (5) supérieure.

9. Dispositif anti-éblouissement selon la revendication 4 et l'une des revendications 6 à 8, caractérisé en ce qu'une partie au moins des lamelles à profil elliptique est légèrement relevée, par rapport à la forme de section transversale elliptique, dans la zone située entre le bord longitudinal extérieur (5b) et le point le plus bas (P) de la lamelle (5).

10. Dispositif anti-éblouissement selon l'une des revendications 1 à 9, caractérisé en ce que la jalousie à lamelles (4) est divisée en au moins deux zones superposées (4a, 4b) présentant des positions et/ou des formes de lamelles différentes dont les angles limites de rayonnement (α) sont différents.
